# EUROPÄISCHE PATENTSCHRIFT

(11) **EP 3 538 272 B1**
(45) Veröffentlichungstag und Bekanntmachung des Hinweises auf die Patenterteilung: **05.03.2025**
(21) Anmeldenummer: 17780002.6
(22) Anmeldetag: 02.10.2017
(51) Int. Cl.: B01L 3/02

(54) **HANDDOSIERVORRICHTUNG**
MANUAL METERING DEVICE
DISPOSITIF DE DOSAGE MANUEL

(30) Priorität: 14.11.2016 DE 102016121814
(43) Veröffentlichungstag der Anmeldung: 18.09.2019
(73) Patentinhaber: IKA - Werke GmbH & Co. KG, 79219 Staufen (DE)
(72) Erfinder: DÖBELE, Philip, 79111 Freiburg (DE)
(74) Vertreter: Mertzlufft-Paufler, Cornelius
(86) Internationale Anmeldenummer: PCT/EP2017/001162
(87) Internationale Veröffentlichungsnummer: WO 2018/086721

(56) Entgegenhaltungen:
- EP-A1- 1 743 701
- WO-A2-2011/025399
- DE-U1- 20 321 525
- US-A- 5 531 131
- US-A1- 2005 039 550
- US-A1- 2008 223 108

## Beschreibung

Die Erfindung betrifft eine Handdosiervorrichtung, insbesondere eine Pipette, mit einem Abgabemechanismus zur Abgabe eines definierten Fluidvolumens, im Folgenden Abgabevolumen genannt, insbesondere eines Flüssigkeitsvolumens, mit einem Volumenverstellmechanismus zum Verstellen des Abgabevolumens, mit einer Volumenanzeige zur Anzeige eines eingestellten Abgabevolumens und mit einem Bedienelement zur Bedienung des Volumenverstellmechanismus.

Derartige Handdosiervorrichtungen sind in unterschiedlichen Ausführungsformen aus dem Stand der Technik vorbekannt, beispielsweise aus den Druckschriften WO 2011/025399 A2, DE 203 21 525 U1, EP 1 743 701 A1, US 2008/223108 A1 sowie US 5 531 131 A.

Üblicherweise werden die Handdosiervorrichtungen nach ihrer Fertigung kalibriert und justiert. Aus Gründen der Qualitätssicherung sollten die Handdosiervorrichtungen mehrmals jährlich kalibriert und gegebenenfalls justiert werden.

Stimmen bei der Kalibrierung die Soll-Werte nicht mit den ermittelten Ist-Werten überein, müssen die Handdosiervorrichtungen justiert werden. Bei manchen Handdosiervorrichtungen ist eine Justierung durch den Endanwender nicht vorgesehen. Bei anderen Handdosiervorrichtungen besteht die Möglichkeit, die Justierung der jeweiligen Handdosiervorrichtung mit einem speziellen Werkzeug vorzunehmen. Andere Handdosiervorrichtungen lassen sich auch ohne Werkzeug justieren.

Prinzipiell kann die Justierung der Handdosiervorrichtungen auf zwei Arten erfolgen. Bei beiden wird eine Übereinstimmung zwischen der Volumenanzeige der Handdosiervorrichtung und dem tatsächlich abgebbaren oder pipettierbaren Fluidvolumen hergestellt.

Bei einer ersten Variante zur Justierung einer Handdosiervorrichtung, die vor allem bei Pipetten mit einem fixen Abgabevolumen zum Einsatz kommt, stellt man das abzugebende Fluidvolumen auf einen definierten Soll-Wert ein. Dann erfolgt eine gravimetrische Kalibrierung der Handdosiervorrichtung. Wird eine zu große Abweichung des gravimetrisch ermittelten Ist-Werts zu dem voreingestellten Soll-Wert festgestellt, wird der Abgabemechanismus der Handdosiervorrichtungen entsprechend angepasst, um den Ist-Wert mit dem Soll-Wert in Übereinstimmung zu bringen. Dazu kann beispielsweise ein Kolbenhub eines Kolbens des Abgabemechanismus verändert werden. Über Rechenformeln kann die für die Justierung erforderliche Kolbenhubänderung, die in der Regel durch eine Schraub- oder Drehbewegung an Elementen des Abgabemechanismus oder des Volumenverstellmechanismus vorgenommen wird, ermittelt werden. Damit ist jedoch ein gewisser Aufwand verbunden. Diese Vorgehensweise zur Justierung wird bei vielen Handdosiervorrichtungen mit variablem Abgabevolumen angewandt.

Bei einer zweiten Variante zur Justierung, die bei anderen Handdosiervorrichtungen vorgesehen ist, wird die Volumenanzeige in Übereinstimmung mit dem tatsächlich abgegebenen Fluidvolumen gebracht. So wird das Abgabevolumen zunächst auf einen definierten Soll-Wert eingestellt. Anschließend wird kalibriert und ein Ist-Wert ermittelt. Nun wird der an der Volumenanzeige angezeigte Wert auf den tatsächlich gemessenen Wert eingestellt. Eine Verstellung des Abgabemechanismus durch den Volumenverstellmechanismus erfolgt hier nicht.

So bleibt beispielsweise ein Kolbenhub eines Kolbens des Abgabemechanismus bei dieser Vorgehensweise unverändert. Die Justierung erfolgt hier "Soll-Wert auf Ist-Wert". Nachdem die Justierung abgeschlossen ist, wird wieder der ursprüngliche Soll-Wert eingestellt, um die Kalibrierung zur Kontrolle erneut durchführen.

Während bei der zuerst beschriebenen Variante zur Justierung einer Handdosiervorrichtung Berechnungen notwendig sind, um die für die Justierung erforderlichen Anpassungen an dem Abgabemechanismus vorzunehmen, zeichnet sich die zweite Variante durch ihre Einfachheit aus. Dennoch haben beide Vorgehensweisen ihre Vorteile.

Aufgabe der Erfindung ist es daher, eine Handdosiervorrichtung der eingangs genannten Art bereitzustellen, die dem Anwender die Option bietet, sowohl die eine als auch die andere Art der Justierung durchzuführen.

Zur Lösung dieser Aufgabe wird eine Handdosiervorrichtung der eingangs definierten Art mit den Mitteln und Merkmalen des Anspruchs 1 vorgeschlagen. Insbesondere wird zur Lösung dieser Aufgabe bei einer Pipette der eingangs definierten Art vorgeschlagen, dass das Bedienelement ein mit der Volumenanzeige verbundenes Anzeigenverstellelement und ein mit dem Volumenverstellmechanismus verbundenes Volumenverstellelement umfasst, wobei das Anzeigenverstellelement und das Volumenverstellelement in normaler Gebrauchsstellung der Handdosiervorrichtung über eine lösbare Kupplung miteinander verbunden sind, sodass eine Volumenverstellung zu einer entsprechenden Verstellung der Volumenanzeige und umgekehrt führt, und wobei das Anzeigenverstellelement und das Volumenverstellelement bei gelöster Kupplung zur Justierung der Handdosiervorrichtung unabhängig voneinander verstellbar sind. Auf diese Weise ist es möglich, dass Anzeigenverstellelement, das auch bei gelöster Kupplung weiterhin mit der Volumenanzeige verbunden bleibt, unabhängig von dem Volumenverstellelement, das seinerseits bei gelöster Kupplung weiterhin mit dem Volumenverstellmechanismus verbunden bleibt, unabhängig voneinander zu verstellen und so die Volumenanzeige und den Volumenverstellmechanismus unabhängig voneinander zu betätigen.

So kann nach einer Kalibrierung der Handdosiervorrichtung und nach Bestimmung eines Ist-Wert des abgegebenen Fluidvolumens bei unveränderter Volumenanzeige eine Anpassung des abzugebenden Fluidvolumens durch eine entsprechende Veränderung des Abgabemechanismus mit Hilfe des Volumenverstellelements vorgenommen werden.

Soll die zuvor beschriebene zweite Variante zur Justierung der Handdosiervorrichtung durchgeführt werden, ist auch dies mit der erfindungsgemäßen Handdosiervorrichtung möglich. Hierbei kann dann wiederum zunächst in einem Kalibrierungsschritt das abgegebene Fluidvolumen bestimmt und der Ist-Wert des abgegebenen Fluidvolumens ermittelt werden. Anschließend wird bei unverändertem Abgabemechanismus und Volumenverstellmechanismus der an der Volumenanzeige angezeigte Wert für das Abgabevolumen mit Hilfe des unabhängig von dem Volumenverstellelement verstellbaren Anzeigenverstellelements angepasst und so der angezeigte Wert mit dem ermittelten Ist-Wert in Übereinstimmung gebracht.

Vorteilhaft kann es sein, wenn die Handdosiervorrichtung ein Gehäuse aufweist, in dem zumindest der Abgabemechanismus und der Volumenverstellmechanismus angeordnet sind.

Vorteilhaft kann es zudem sein, wenn das Volumenverstellelement auch zur Betätigung des Abgabemechanismus eingerichtet ist. Somit kann dem Volumenverstellelement eine Doppelfunktion zugewiesen sein. Einerseits ist eine Betätigung des Volumenverstellmechanismus mit Hilfe des Volumenverstellelements möglich. Andererseits kann das Volumenverstellelement auch zum Betätigen und Auslösen des Abgabemechanismus der Handdosiervorrichtung verwendet werden.

Dabei kann insbesondere vorgesehen sein, dass das Volumenverstellelement als drehbarer Druckknopf ausgebildet ist. Eine Drehbewegung des Druckknopfes kann zur Verstellung des abzugebenden Fluidvolumens auf den Volumenverstellmechanismus übertragen werden. Eine axiale Bewegung, beispielsweise eine Druckbewegung, des als Druckknopf ausgebildeten Volumenverstellelements kann zur Abgabe eines voreingestellten Fluidvolumens auf den Abgabemechanismus übertragen werden. Das Volumenverstellelement kann als drehbarer Pipettierknopf ausgebildet sein, der einerseits mit dem Volumenverstellmechanismus und andererseits mit dem Abgabemechanismus der Handdosiervorrichtung verbunden ist.

Das Anzeigenverstellelement kann als Anzeigenverstellrad ausgebildet sein. Auf diese Weise ist eine komfortable und präzise Bedienung des Anzeigenverstellelements möglich. Wenn das Anzeigenverstellelement oder Anzeigenverstellrad eine Durchführung für das vorzugsweise als drehbarer Druckknopf ausgebildete Volumenverstellelement bildet, in der das Volumenverstellelement geführt und in Gebrauchsstellung angeordnet ist, lässt sich ein auf das Anzeigenverstellelement übertragenes Drehmoment bei geschlossener Kupplung zwischen dem Anzeigenverstellelement und dem Volumenverstellelement zuverlässig auch auf das Volumenverstellelement übertragen. Zudem kann sich so eine besonders kompakte Gestaltung der Handdosiervorrichtung ergeben.

Die Kupplung der Handdosiervorrichtung ist erfindungsgemäß als formflüssige Radialkupplung ausgebildet. Die Radialkupplung umfasst zumindest ein Kupplungselement und zumindest ein Gegenkupplungselement , wobei das zumindest eine Kupplungselement an dem Volumenverstellelement und das zumindest eine Gegenkupplungselement an dem Anzeigenverstellelement angeordnet sind.

Dabei ist das zumindest eine Kupplungselement an dem Volumenverstellelement ein Zahnsegment und das Gegenkupplungselement an dem Anzeigenverstellelement eine zu dem Zahnsegment passende Gegenzahnung. Die Gegenzahnung kann als Innenzahnung ausgebildet sein. Vorzugsweise kann das Kupplungselement, insbesondere das Zahnsegment, gegen eine Rückstellkraft eines Rückstellelements, insbesondere einer Ringfeder, radial nach außen in eine Kupplungsstellung bewegbar sein, in der es in die Gegenzahnung eingreift.

Das Volumenverstellelement kann eine Hülse umfassen, die an einem Betätigungsende eine Einstecköffnung für einen Kupplungsstift der Kupplung aufweist. Das zumindest eine Kupplungselement der Kupplung kann durch Einstecken des Kupplungsstifts in die Einstecköffnung gegen die Rückstellkraft des Rückstellelements in seine Kupplungsstellung an dem Gegenkupplungselement bewegt und dort fixiert werden.

Dabei kann vorgesehen sein, dass das zumindest vorzugsweise als Zahnsegment ausgebildete Kupplungselement durch eine Öffnung in der Hülse mit einem Fortsatz in das Innere der Hülse des Volumenverstellelements hineinreicht. Die Hülse und/oder das wenigstens eine Kupplungselement können eine Führungsnut für das Rückstellelement aufweisen, in der das Rückstellelement, insbesondere die Ringfeder, geführt angeordnet ist. So kann das vorzugsweise als Ringfeder ausgebildete Rückstellelement in dieser Führungsnut an dem Kupplungselement und der Hülse angeordnet und von außen um die Hülse des Volumenverstellelements herumgelegt sein.

Wird nun der Kupplungsstift durch die Einstecköffnung in das Innere der Hülse des Volumenverstellelements eingeführt, verdrängt der Kupplungsstift das in das Innere der Hülse reichende Ende des Kupplungselements in radialer Richtung nach außen. Dies geschieht entgegen der Wirkung des vorzugsweise als Ringfeder ausgebildeten Rückstellelements. Auf diese Weise ist es möglich, dass das Kupplungselement mit Hilfe des Rückstellelements automatisch in eine entkuppelte Stellung zurückgeführt wird, sobald der Kupplungsstift aus der Hülse des Volumenverstellelements entfernt wird.

Der zuvor erwähnte Kupplungsstift kann an seiner der Einstecköffnung abgewandten Oberseite eine Druckfläche zur Betätigung des Volumenverstellelements aufweisen. Somit ist es möglich, auf komfortable Weise Druck, insbesondere zur Betätigung und zum Auslösen des Abgabemechanismus, auf das Volumenverstellelement auszuüben.

Der Volumenverstellmechanismus der Handdosiervorrichtung kann eine Spindel mit einem Gewinde, der Abgabemechanismus der Handdosiervorrichtung kann einen Kolben, der in einem Zylinder der Handdosiervorrichtung beweglich ist, und das Volumenverstellelement kann ein zu dem Gewinde passendes Gegengewinde aufweisen. Die Spindel kann über das Gewinde und das Gegengewinde mit dem Volumenverstellelement und die Spindel ihrerseits mit dem Kolben verbunden sein. Auf diese Weise ist es möglich, durch ein Drehen des Volumenverstellelements eine Verschraubungstiefe zwischen Volumenverstellelement und Spindel und damit eine Eintauchtiefe des Kolbens in den Zylinder und damit einen Kolbenhub zu verändern. Die Spindel ist vorzugsweise drehfest und axial verschieblich in einem, beispielsweise dem zuvor erwähnten, Gehäuse der Handdosiervorrichtung gelagert.

Das Bedienelement kann aus einer arretierten Ausgangsstellung, in der eine Volumenverstellung unterbunden und der Abgabemechanismus mit dem Volumenverstellelement betätigbar ist, in eine Volumenverstellposition, in der der Volumenverstellmechanismus und/oder die Volumenanzeige mit Hilfe des Volumenverstellelements und/oder des Anzeigenverstellelements betätigbar sind, bewegt werden. Auf diese Weise wird eine unbeabsichtigte Volumenverstellung der Handdosiervorrichtung unterbunden, wenn die Handdosiervorrichtung lediglich im regulären Gebrauch nur zur Abgabe eines definierten, bereits voreingestellten Fluidvolumens verwendet werden soll.

Wenn das Gegenkupplungselement, insbesondere, wenn es als Gegenzahnung ausgebildet ist, eine größere axiale Ausdehnung als das zumindest eine, vorzugsweise als Zahnsegment ausgebildete, Kupplungselement aufweist, ist es möglich das Volumenverstellelement mit dem Kupplungselement zur Betätigung des Abgabemechanismus relativ zu dem Anzeigenverstellelement axial zu verschieben, ohne das die Kupplung gelöst wird.

Vorteilhaft kann es sein, wenn das Volumenverstellelement und das Anzeigenverstellelement bei gelöster Kupplung relativ zu einander verdrehbar sind.

Um eine Volumen- und auch Volumenanzeigeverstellung über einen großen Bereich möglichst komfortabel und zügig vornehmen zu können, kann es vorteilhaft sein, wenn zwischen dem Anzeigenverstellelement und der Volumenanzeige, insbesondere zwischen dem Anzeigenverstellelement und einem mechanischen Zählwerk der Volumenanzeige, ein Getriebe zwischengeschaltet ist. Vorteilhaft kann es dabei sein, wenn das Getriebe ein Übersetzungsverhältnis aufweist, das kleiner als 1 ist, also beispielsweise eine Umdrehung des Anzeigenverstellelements in zehn Umdrehungen eines mit einem Ausgang des Getriebes verbundenen Zählerrades übersetzt werden kann. Das Getriebe kann beispielsweise ein einstufiges oder vorzugsweise auch ein mehrstufiges Planetengetriebe sein.

Die Handdosiervorrichtung kann zudem einen Abwurfmechanismus zum Abwerfen einer auf ein freies, vorzugsweise konisches, Schaftende der Handdosiervorrichtung aufgesteckten Pipettenspitze aufweisen. Auf diese Weise ist es möglich, derartige Pipettenspitzen abzuwerfen, ohne diese direkt anfassen zu müssen. Besonders komfortabel kann der Abwurfmechanismus bedient werden, wenn er mit dem Anzeigenverstellelement betätigbar ist. Dies kann insbesondere durch axiales Verschieben oder Drücken des Anzeigenverstellelements aus einer Ausgangsstellung in eine Abwurfstellung erfolgen. Somit kann auch das Anzeigenverstellelement eine Doppelfunktion übernehmen, nämlich einerseits eine Verstellung der Volumenanzeige und bei geschlossener Kupplung auch eine Verstellung des Volumenverstellmechanismus und zudem auch eine Betätigung und ein Auslösen des Abwurfmechanismus.

Nachfolgend ist ein Ausführungsbeispiel der erfindungsgemäßen Handdosiervorrichtung anhand der Figuren näher beschrieben.

Es zeigen in teilweise stark schematisierter Darstellung:
Figuren 1 und 2:
   jeweils eine Seitenansicht einer erfindungsgemäßen und als Pipette ausgebildeten Handdosiervorrichtung, wobei in Figur 1 ein Bedienelement der Handdosiervorrichtung in seiner arretierten Ausgangsstellung und in Figur 2 ein Anzeigenverstellelement dieses Bedienelements in Volumenverstellposition zu erkennen sind,
Figuren 3 und 4:
   jeweils eine perspektivische Ansicht der in den Figuren 1 und 2 dargestellten Pipette, wobei in Figur 4 ein durch eine Einstecköffnung einer Hülse eines Volumenverstellelements des Bedienelements einsteckbarer Kupplungsstift oberhalb der Einstecköffnung zu erkennen ist,
Figuren 5 und 6:
   zwei um 90 Grad zueinander gedrehte Schnittdarstellungen der in den vorherigen Figuren dargestellten Pipette,
Figur 7:
   eine perspektivische Unteransicht des Anzeigenverstellelements,
Figur 8 bis 10:
   unterschiedliche Ansichten des Volumenverstellelements, wobei der Kupplungsstift und zwei von insgesamt drei am Umfang einer Hülse des Volumenverstellelements gleichmäßig angeordnete und als Zahnsegmente ausgebildete Kupplungselemente zu erkennen sind,
Figuren 11 bis 13:
   unterschiedliche Ansichten des in den Figuren 8 bis 10 dargestellten Volumenverstellelements mit dem Kupplungsstift in seiner durch die Einstecköffnung in die Hülse des Volumenverstellelements eingeführten Gebrauchsstellung.

Die Figuren 1 bis 6 zeigen eine im Ganzen mit 1 bezeichnete und als Pipette ausgebildete Handdosiervorrichtung. Diese Handdosiervorrichtung 1 weist einen Abgabemechanismus 2 zur Abgabe eines definierten Fluidvolumens, insbesondere eines Flüssigkeitsvolumens, einen Volumenverstellmechanismus 3 zum Verstellen des Abgabevolumens sowie eine Volumenanzeige 4 zur Anzeige eines eingestellten Abgabevolumens auf. Zur Bedienung des Volumenverstellmechanismus 3 und auch zur entsprechenden Veränderung der Volumenanzeige 4 ist die Handdosiervorrichtung 1 mit einem Bedienelement 5 versehen, das in einem Kopfbereich 6 der Handdosiervorrichtung für einen Benutzer erreichbar angeordnet ist.

Das Bedienelement 5 ist zweiteilig aufgebaut und umfasst ein mit der Volumenanzeige 4 verbundenes Anzeigenverstellelement 7 und ein mit dem Volumenverstellmechanismus 3 verbundenes Volumenverstellelement 8. Zwischen dem Anzeigenverstellelement 7 und dem Volumenverstellelement 8 ist eine lösbare Kupplung 9 vorgesehen, die diese beiden Elemente 7 und 8 miteinander verbindet. Dies hat zur Folge, dass eine Volumenverstellung zu einer entsprechenden Verstellung der Volumenanzeige und umgekehrt führt - zumindest solange die lösbare Kupplung 9 geschlossen und das Anzeigenverstellelement 7 mit dem Volumenverstellelement 8 verbunden ist. Bei gelöster Kupplung 9 können das Anzeigenverstellelement 7 und das Volumenverstellelement 8 zur Justierung der Handdosiervorrichtung 1 unabhängig voneinander verstellt bzw. betätigt werden. Die einzelnen Bestandteile der Kupplung 9 sind in den Figuren 7 bis 13 näher dargestellt.

Die Handdosiervorrichtung 1 weist ein Gehäuse 10 auf, in dem zumindest der Abgabemechanismus 2 und der Volumenverstellmechanismus 3 und auch weitere Bauteile der Handdosiervorrichtung 1 angeordnet sind. Insbesondere anhand der Schnittdarstellungen der Handdosiervorrichtung 1 gemäß den Figuren 5 und 6 wird deutlich, dass die Handdosiervorrichtung 1 eine mechanisch manuell betätigbare Pipette ist.

Das Volumenverstellelement 8 ist zur Betätigung des Abgabemechanismus 2 der Handdosiervorrichtung 1 eingerichtet. Zu diesem Zweck ist das Volumenverstellelement 8 als drehbarer Druckknopf ausgebildet. Eine Drehbewegung des Druckknopfes kann zur Verstellung des abzugebenden Fluidvolumens auf den Volumenverstellmechanismus 3 übertragen werden. Eine axiale Bewegung, insbesondere eine Druckbewegung, des Druckknopfes lässt sich zur Abgabe eines voreingestellten Fluidvolumens, das auch als Abgabevolumen bezeichnet werden kann, auf den Abgabemechanismus 2 übertragen.

Das Anzeigenverstellelement 7 ist als Anzeigenverstellrad ausgebildet. Das Anzeigenverstellrad 7 bildet eine Durchführung 11 für das als drehbarer Druckknopf ausgebildete Volumenverstellelement 8, in der das Volumenverstellelement 8 geführt angeordnet ist. Die Kupplung 9 ist eine formschlüssige Radialkupplung, die zumindest ein Kupplungselement 12 und zumindest ein Gegenkupplungselement 13 umfasst. Das zumindest eine Kupplungselement 12 ist an dem Volumenverstellelement 8 und das zumindest eine Gegenkupplungselement 13 ist an dem Anzeigenverstellelement 7 angeordnet. Bei dem zumindest einen Kupplungselement 12 an dem Volumenverstellelement 8 handelt es sich um ein Zahnsegment 14. Das Gegenkupplungselement 13 an dem Anzeigenverstellelement 7 ist als eine zu dem Zahnsegment 14 passende Gegenzahnung 15 ausgebildet. Bei dieser Gegenzahnung 15 handelt es sich gemäß Figur 7 um eine Innenzahnung.

Die Figuren 8 bis 13 verdeutlichen, dass die insgesamt drei gleichmäßig am Umfang des Volumenverstellelements 8 angeordneten Zahnsegmente 14 gegen eine Rückstellkraft eines Rückstellelements 16, das im vorliegenden Ausführungsbeispiel als Ringfeder ausgebildet ist, radial nach außen in eine Kupplungsstellung bewegt werden können. In dieser Kupplungsstellung greifen die Zahnsegmente 14 in die Gegenzahnung 15 ein, wodurch die Kupplung 9 geschlossen wird.

Das Volumenverstellelement 8 umfasst eine Hülse 17, die an einem Betätigungsende eine Einstecköffnung 18 für einen Kupplungsstift 19 der Kupplung 9 aufweist. Dieser Kupplungsstift 19 ist besonders gut in den Figuren 8 bis 13 zu erkennen. Durch Einstecken des Kupplungsstiftes 19 in die Einstecköffnung 18 gelangt dieser in seine Gebrauchsstellung und führt dazu, dass die Kupplungselemente 12 entgegen der Rückstellkraft des Rückstellelements 16 in ihre Kupplungsstellung an dem Gegenkupplungselement 13 gelangen und dort gehalten werden können.

Insgesamt weist die Kupplung 9 drei gleichmäßig am Umfang der Hülse 17 angeordnete Kupplungselemente 12 in Form jeweils eines Zahnsegments 14 auf. Jedes der Zahnsegmente 14 reicht mit einem Ende 20 durch eine Öffnung 21 in das Innere der Hülse 17, sodass ein Fortsatz 22 an dem Ende 20 jedes Zahnsegments 14 in das Innere der Hülse 17 hineinragt. Auf diese Weise ist es möglich, dass der Kupplungsstift 19 in seiner durch die Einstecköffnung 18 in das Innere der Hülse 17 eingeführten Gebrauchsstellung die insgesamt drei Zahnsegmente 14 über ihre Fortsätze 22 radial nach außen verdrängt.

Dies geschieht entgegen der Rückstellkraft des als Ringfeder ausgebildeten Rückstellelements 16, das außenseitig über die Hülse 17 gelegt und innerhalb einer außenseitigen Führungsnut 23, der Hülse 17, die sich in den Zahnsegmenten 14 fortsetzt geführt gehalten ist. Die Führungsnut 23, das Rückstellelement 16 und die Kupplungselemente 12 sind in oder an einem Halteabsatz 17a der Hülse 17 angeordnet.

Der Kupplungsstift 19 weist an seiner der Einstecköffnung 18 abgewandten Oberseite eine Druckfläche 24 auf. Die Druckfläche 24 dient zur Betätigung des Volumenverstellelements 8 insbesondere dann, wenn dies zum Auslösen des Abgabemechanismus 2 der Handdosiervorrichtung 1 betätigt werden soll.

Der Volumenverstellmechanismus 3 umfasst eine Spindel 25 mit einem Gewinde 26, der Abgabemechanismus 2 umfasst einen Kolben 27, der in einem Zylinder 28 der Handdosiervorrichtung 1 beweglich geführt ist, und das Volumenverstellelement 8 umfasst ein zu dem Gewinde 26 passendes Gegengewinde 29. Das Gegengewinde 29 ist dabei an einem dem Betätigungsende abgewandten Ende der Hülse 17 vorgesehen. Die Spindel 25 ist über ihr Gewinde 26 und das Gegengewinde 29 mit dem der Hülse 17 des Volumenverstellelements 8 verbunden. Die Spindel 25 ist ihrerseits mit dem Kolben 27 verbunden, sodass bei einem Drehen des Volumenverstellelements 8 eine Verschraubungstiefe der Gewinde 26 und 29 zwischen Volumenverstellelement 8 und Spindel 25 und eine Eintauchtiefe des Kolbens 27 bzw. ein Kolbenhub des Kolbens 27 innerhalb des Zylinders 28 veränderbar ist. Dabei ist die Spindel 25 drehfest, aber axial verschieblich in dem Gehäuse 10 der Handdosiervorrichtung 1 gelagert.

Das Anzeigenverstellelement 7 des Bedienelements 5 kann aus einer in den Figuren 1, 3, 4 sowie 5 und 6 dargestellten Ausgangsstellung in eine in Figur 2 dargestellte Volumenverstellposition axial nach oben bewegt werden. Der Mechanismus hierzu ist gut in den Schnittdarstellungen der Handdosiervorrichtung 1 gemäß den Figuren 5 und 6 zu erkennen. In der arretierten Ausgangsstellung ist eine Volumenverstellung unterbunden, während der Abgabemechanismus 2 mit dem Volumenverstellelement 8 weiterhin betätigbar ist. Auf diese Weise wird eine unbeabsichtigte Volumenverstellung bei Abgabe eines definierten Fluidvolumens mit der Handdosiervorrichtung 1 unterbunden.

In der in Figur 2 dargestellten Volumenverstellposition kann der Volumenverstellmechanismus 3 mit Hilfe des Bedienelements 5 betätigt werden. Dies geschieht durch Drehen des Anzeigenverstellelements 7 oder des mit dem Anzeigenverstellelement 7 über die Kupplung 9 verbundenen Volumenverstellelements 8. Da bei geschlossener Kupplung 9 das Anzeigenverstellelement 7 mit dem Volumenverstellelement 8 verschränkt oder verbunden ist, führt eine Betätigung des Volumenverstellmechanismus 3 durch Drehen eines der beiden Elemente 7 oder 8 zu einer entsprechenden Änderung auch der Volumenanzeige 4.

Insbesondere Figur 7 verdeutlicht, dass das als Gegenzahnung 15 ausgebildete Gegenkupplungselement 13 eine größere axiale Ausdehnung als die Kupplungselemente 12 aufweist. Auf diese Weise kann das Volumenverstellelement 8 mit seinen Kupplungselementen 12 zur Betätigung des Abgabemechanismus 2 relativ zu dem Anzeigenverstellelement 7 axial verschoben werden, ohne das die Kupplung 9 dabei oder dadurch gelöst wird. Das Volumenverstellelement 8 und das Anzeigenverstellelement 7 sind bei gelöster Kupplung 9 relativ zueinander verdrehbar. Wird allerdings das Anzeigenverstellelement 7 in seiner arretierten Ausgangsstellung gemäß den Figuren 1, 3, 4 sowie 5 und 6 belassen, ist ein freies Drehen des Anzeigenverstellelements 7 unterbunden. Die Arretierung des Anzeigenverstellelements 7 erfolgt mithilfe einer Stirnverzahnung 40, die durch Eingriff an einer Unterseite des Anzeigenverstellelements 7 ausgebildeter Zähne 41 in einen innerhalb des Gehäuses 10 angeordneten Zahnrings 42 hergestellt wird.

Wird der Kupplungsstift 9 aus seiner Gebrauchsstellung innerhalb der Hülse 17 durch die Einstecköffnung 18 nach oben herausgezogen, wird die Kupplung 9 geöffnet und das Volumenverstellelement 8 lässt sich unabhängig von der Position des Anzeigenverstellelements 7 zur Veränderung des Kolbenhubs des Kolbens 27 drehen.

Zwischen dem Anzeigenverstellelement 7 und der Volumenanzeige 4 ist ein Getriebe 30 zwischengeschaltet. Konkret ist das Getriebe 30 zwischen dem Anzeigenverstellelement 7 und einem mechanischen Zählwerk 31 der Volumenanzeige 4 angeordnet. Eine Drehbewegung des Anzeigenverstellelements 7 wird mit Hilfe eines Übertragungselements 32 auf das Getriebe 30 und das mechanische Zählwerk 31 der Volumenanzeige 4 übertragen. Das Getriebe 30 ist ein Planetengetriebe, das auf vergleichsweise kompakten Bauraum ein ausreichend großes Übersetzungsverhältnis von beispielsweise eins zu zehn zwischen dem Anzeigenverstellelement 7 und einem ersten Zählerrad des Zählwerks 31 der Volumenanzeige 4 ermöglicht.

Die Handdosiervorrichtung 1 umfasst zudem einen Abwurfmechanismus 33 zum Abwerfen einer auf ein freies, konisch zulaufendes Schaftende 34 der Handdosiervorrichtung 1 aufgesteckten Pipettenspitze, die in den Figuren nicht dargestellt ist. Der Abwurfmechanismus 33 kann mit dem Anzeigenverstellelement 7 betätigt werden. Dies geschieht durch axiales Verschieben des Anzeigenverstellelements 7 aus einer Ausgangsstellung in eine Abwurfstellung. Diese axiale Verschiebung des Anzeigenverstellelements 7 aus seiner Ausgangsstellung in seine Abwurfstellung erfolgt dabei entgegen der Rückstellkraft einer Rückstellfeder 35, durch die das Anzeigenverstellelement 7 automatisch aus seiner Abwurfstellung in die Ausgangsstellung zurück bewegt werden kann.

Teil des Abwurfmechanismus 33 ist eine Abwurfhülse 36. Diese ist relativ zu einem Schaft 37 der Handdosiervorrichtung 1 axial verschieblich und über ein Verbindungselement 38 derart mit dem Anzeigenverstellelement 7 verbunden, dass auch eine durch die Rückstellfeder 35 bedingte Rückbewegung des Anzeigenverstellelements 7 aus der Abwurfstellung in die Ausgangsstellung auf die Abwurfhülse 36 übertragen werden kann.

An einer Außenseite des Gehäuses 10 ist ein abnehmbarer, hakenförmiger Griff 39 angeordnet.

Um dem Benutzer unterschiedliche Möglichkeiten zur Justierung einer Handdosiervorrichtung 1, insbesondere einer Pipette, bereitstellen zu können, wird die erfindungsgemäße Handdosiervorrichtung 1 vorgeschlagen, bei der das Bedienelement 5 zur Bedienung des Volumenverstellmechanismus 3 der Handdosiervorrichtung 1 zweiteilig aufgebaut ist und das Anzeigenverstellelement 7, das mit der Volumenanzeige 4 der Handdosiervorrichtung verbunden ist, und das Volumenverstellelement 8 umfasst, das mit dem Volumenverstellmechanismus 3 der Handdosiervorrichtung 1 verbunden ist. Anzeigenverstellelement 7 und Volumenverstellelement 8 sind über die lösbare Kupplung 9 miteinander verbunden, sodass eine Volumenverstellung zu einer entsprechenden Verstellung der Volumenanzeige und umgekehrt führt, solange die Kupplung 9 geschlossen ist. Wird die Kupplung 9 gelöst, lassen sich das Anzeigenverstellelement 7 und das Volumenverstellelement 8 zur Justierung der Handdosiervorrichtung 1 unabhängig voneinander betätigen.

### Bezugszeichenliste

- 1: Handdosiervorrichtung
- 2: Abgabemechanismus
- 3: Volumenverstellmechanismus
- 4: Volumenanzeige
- 5: Bedienelement
- 6: Kopfbereich von 1
- 7: Anzeigenverstellelement
- 8: Volumenverstellelement
- 9: Kupplung
- 10: Gehäuse
- 11: Durchführung
- 12: Kupplungselement
- 13: Gegenkupplungselement
- 14: Zahnsegment
- 15: Gegenzahnung
- 16: Rückstellelement/Ringfeder
- 17: Hülse
- 17a: Halteabsatz an 17
- 18: Einstecköffnung
- 19: Kupplungsstift
- 20: Ende von 14
- 21: Öffnung
- 22: Fortsatz an 14
- 23: Führungsnut
- 24: Druckfläche
- 25: Spindel
- 26: Gewinde
- 27: Kolben
- 28: Zylinder
- 29: Gegengewinde
- 30: Getriebe
- 31: Zählwerk
- 32: Übertragungselement zwischen 7 und 30
- 33: Abwurfmechanismus
- 34: Schaftende
- 35: Rückstellfeder
- 36: Abwurfhülse
- 37: Schaft
- 38: Verbindungselement zwischen 7 und 36
- 39: Griff
- 40: Verzahnung
- 41: Zähne an Unterseite von 7
- 42: Zahnring

## Patentansprüche

1. Handdosiervorrichtung (1), insbesondere Pipette, mit einem Abgabemechanismus (2) zur Abgabe eines definierten Fluidvolumens, insbesondere eines Flüssigkeitsvolumens, mit einem Volumenverstellmechanismus (3) zum Verstellen eines Abgabevolumens, mit einer Volumenanzeige (4) zur Anzeige eines eingestellten Abgabevolumens und mit einem Bedienelement (5) zur Bedienung des Volumenverstellmechanismus (3), wobei das Bedienelement (5) ein mit der Volumenanzeige (4) verbundenes Anzeigenverstellelement (7) und ein mit dem Volumenverstellmechanismus (3) verbundenes Volumenverstellelement (8) umfasst, wobei das Anzeigenverstellelement (7) und das Volumenverstellelement (8) über eine lösbare Kupplung (9) miteinander verbunden sind, sodass eine Volumenverstellung zu einer entsprechenden Verstellung der Volumenanzeige und umgekehrt führt, und wobei das Anzeigenverstellelement (7) und das Volumenverstellelement (8) bei gelöster Kupplung (9) zur Justierung der Handdosiervorrichtung (1) unabhängig voneinander verstellbar sind, so dass die Volumenanzeige (4) und der Volumenverstellmechanismus (3) unabhängig voneinander betätigbar sind, **dadurch gekennzeichnet, dass** die Kupplung (9) eine formschlüssige Radialkupplung ist, die zumindest ein Kupplungselement (12) und zumindest ein Gegenkupplungselement (13) umfasst, wobei das zumindest eine Kupplungselement (12) an dem Volumenverstellelement (8) und das zumindest eine Gegenkupplungselement (13) an dem Anzeigenverstellelement (7) angeordnet sind, und wobei das zumindest eine Kupplungselement (12) ein Zahnsegment (14) ist und das Gegenkupplungselement (13) eine zu dem Zahnsegment (14) passende Gegenzahnung (15).

2. Handdosiervorrichtung (1) nach Anspruch 1, dass die Handdosiervorrichtung (1) ein Gehäuse (10) aufweist, in dem zumindest der Abgabemechanismus (2) und der Volumenverstellmechanismus (3) angeordnet sind.

3. Handdosiervorrichtung (1) nach Anspruch 1 oder 2, **dadurch gekennzeichnet, dass** das Volumenverstellelement (8) zur Betätigung des Abgabemechanismus (2) eingerichtet ist, insbesondere dass das Volumenverstellelement (8) als drehbarer Druckknopf ist, wobei eine Drehbewegung des Druckknopfes zur Verstellung des abzugebenden Fluidvolumens auf den Volumenverstellmechanismus (3) und eine axiale Bewegung, insbesondere eine Druckbewegung, des Druckknopfes zur Abgabe eines voreingestellten Fluidvolumens auf den Abgabemechanismus (2) übertragbar sind.

4. Handdosiervorrichtung (1) nach einem der vorhergehenden Ansprüche, **dadurch gekennzeichnet, dass** das Anzeigenverstellelement (7) als Anzeigenverstellrad ausgebildet ist, vorzugsweise wobei das Anzeigenverstellrad eine Durchführung (11) für das vorzugsweise als drehbarer Druckknopf ausgebildete Volumenverstellelement (8) bildet, in der das Volumenverstellelement (8) geführt und angeordnet ist.

5. Handdosiervorrichtung (1) nach einem der vorhergehenden Ansprüche, **dadurch gekennzeichnet, dass** die Gegenzahnung (15) eine Innenzahnung ist, und/oder dass das Kupplungselement (12), nämlich das Zahnsegment (14), gegen eine Rückstellkraft eines Rückstellelements (16), insbesondere einer Ringfeder, radial nach außen in eine Kupplungsstellung bewegbar ist, in der es in die Gegenzahnung (15) eingreift.

6. Handdosiervorrichtung (1) nach einem der vorhergehenden Ansprüche, **dadurch gekennzeichnet, dass** das Volumenverstellelement (8) eine Hülse (17) umfasst, die an einem Betätigungsende eine Einstecköffnung (18) für einen Kupplungsstift (19) der Kupplung (9) aufweist, wobei das zumindest eine Kupplungselement (12) durch Einstecken des Kupplungsstifts (19) in die Einstecköffnung (18) gegen die Rückstellkraft eines oder des Rückstellelements (16) in seine Kupplungsstellung an dem Gegenkupplungselement (13) bewegbar und dort fixierbar ist, vorzugsweise wobei das zumindest eine Kupplungselement (12) einen Fortsatz (22) und die Hülse (17) zumindest eine Öffnung (21) für das zumindest eine Kupplungselement (12) aufweisen, wobei der Fortsatz (22) durch die Öffnung (21) in das Innere der Hülse (17) hineinreicht, und/oder wobei die Hülse (17) und/oder das zumindest eine Kupplungselement (12) eine Führungsnut (23) zur Aufnahme des Rückstellelements (16) aufweisen.

7. Handdosiervorrichtung (1) nach Anspruch 6, **dadurch gekennzeichnet, dass** der Kupplungsstift (19) an seiner der Einstecköffnung (18) abgewandten Oberseite eine Druckfläche (24) zur Betätigung des Volumenverstellelements (8), vorzugsweise zum Auslösen des Abgabemechanismus (2), aufweist.

8. Handdosiervorrichtung (1) nach einem der vorhergehenden Ansprüche, **dadurch gekennzeichnet, dass** der Volumenverstellmechanismus (3) eine Spindel (25) mit einem Gewinde (26), der Abgabemechanismus (2) einen Kolben (27), der in einem Zylinder (28) der Handdosiervorrichtung (1) beweglich ist, und das Volumenverstellelement (8) ein zu dem Gewinde (26) passendes Gegengewinde (29) aufweisen, wobei die Spindel (25) über das Gewinde (26) und das Gegengewinde (29) mit dem Volumenverstellelement (8) und die Spindel (25) mit dem Kolben (27) verbunden sind, sodass bei einem Drehen des Volumenverstellelements (8) eine Verschraubungstiefe zwischen Volumenverstellelement (8) und Spindel (25) und eine Eintauchtiefe des Kolbens (27) in den Zylinder (28) veränderbar ist, vorzugsweise wobei die Spindel (25) drehfest und axial verschieblich in einem oder dem Gehäuse (10) der Handdosiervorrichtung (1) gelagert ist.

9. Handdosiervorrichtung (1) nach einem der vorhergehenden Ansprüche, **dadurch gekennzeichnet, dass** das Bedienelement (5), insbesondere das Anzeigenverstellelement (7), aus einer arretierten Ausgangsstellung in eine Volumenverstellposition bewegbar ist, wobei in der arretierten Ausgangsstellung eine Volumenverstellung unterbunden und der Abgabemechanismus (2) mit dem Volumenverstellelement (8) betätigbar ist, und wobei in der Volumenverstellposition der Volumenverstellmechanismus (3) und/oder die Volumenanzeige (4) betätigbar sind.

10. Handdosiervorrichtung (1) nach einem der vorhergehenden Ansprüche, **dadurch gekennzeichnet, dass** das Gegenkupplungselement (13), insbesondere die Gegenzahnung (15), eine größere axiale Ausdehnung als das zumindest eine Kupplungselement (12) aufweist, sodass das Volumenverstellelement (8) mit dem wenigstens einen Kupplungselement (12) zur Betätigung des Abgabemechanismus (2) relativ zu dem Anzeigenverstellelement (7) axial verschiebbar ist, ohne dass die Kupplung (9) gelöst wird.

11. Handdosiervorrichtung (1) nach einem der vorhergehenden Ansprüche, **dadurch gekennzeichnet, dass** das Volumenverstellelement (8) und das Anzeigenverstellelement (7) bei gelöster Kupplung (9) relativ zueinander verdrehbar sind.

12. Handdosiervorrichtung (1) nach einem der vorhergehenden Ansprüche, **dadurch gekennzeichnet, dass** zwischen dem Anzeigenverstellelement (7) und der Volumenanzeige (4), insbesondere zwischen dem Anzeigenverstellelement (7) und einem mechanischen Zählwerk (31) der Volumenanzeige (4), ein Getriebe (30), insbesondere ein einstufiges oder mehrstufiges Planetengetriebe, zwischengeschaltet ist.

13. Handdosiervorrichtung (1) nach einem der vorhergehenden Ansprüche, **dadurch gekennzeichnet, dass** die Handdosiervorrichtung (1) einen Abwurfmechanismus (33) zum Abwerfen einer auf ein freies Schaftende (34) der Handdosiervorrichtung (1) aufgesteckten Pipettenspitze aufweist, vorzugsweise wobei der Abwurfmechanismus (33) mit dem Anzeigenverstellelement (7) betätigbar ist, insbesondere durch axiales Verschieben des Anzeigenverstellelements (7) aus einer Ausgangsstellung in eine Abwurfstellung.

## Claims

1. Manual metering device (1), in particular a pipette, having a dispensing mechanism (2) for dispensing a defined volume of fluid, in particular a volume of liquid, having a volume adjustment mechanism (3) for adjusting a dispensing volume, having a volume indicator (4) for displaying a set dispensing volume and having an operating element (5) for operating the volume adjustment mechanism (3), wherein the operating element (5) comprises an indicator adjustment element (7) connected to the volume indicator (4) and a volume adjustment element (8) connected to the volume adjustment mechanism (3), wherein the indicator adjustment element (7) and the volume adjustment element (8) are connected via a releasable coupling (9), so that a volume adjustment results in a corresponding adjustment of the volume indicator and vice versa, and wherein the indicator adjustment element (7) and the volume adjustment element (8) can be adjusted independently of one another when the coupling (9) is released, so that the volume indicator (4) and the volume adjustment mechanism (3) can be actuated independently of one another, **characterized in that** the coupling (9) is a form-fitting radial coupling which comprises at least one coupling element (12) and at least one mating coupling element (13), wherein the at least one coupling element (12) ) is arranged on the volume adjustment element (8) and the at least one mating coupling element (13) is arranged on the indicator adjustment element (7), and wherein the at least one coupling element (12) is a toothed segment (14) and the mating coupling element (13) is a mating toothing (15) matching the toothed segment (14).

2. Manual metering device (1) according to claim 1, **characterized in that** the manual metering device (1) has a housing (10) in which at least the dispensing mechanism (2) and the volume adjustment mechanism (3) are arranged.

3. Manual metering device (1) according to claim 1 or 2, **characterized in that** the volume adjustment element (8) is designed to actuate the dispensing mechanism (2), in particular in that the volume adjustment element (8) is in the form of a rotatable pushbutton, wherein a rotational movement of the pushbutton for adjusting the volume of fluid to be dispensed can be transmitted to the volume adjustment mechanism (3) and an axial movement, in particular a pressing movement, of the pushbutton for dispensing a preset volume of fluid can be transmitted to the dispensing mechanism (2).

4. Manual metering device (1) according to one of the preceding claims, **characterized in that** the indicator adjustment element (7) is designed as an indicator-adjusting wheel, preferably wherein the indicator-adjusting wheel forms a passage (11) for the volume adjustment element (8), preferably designed as a rotatable pushbutton, in which passage the volume adjustment element (8) is guided and arranged.

5. Manual metering device (1) according to one of the preceding claims, **characterized in that** the mating toothing (15) is an internal toothing, and/or **in that** the coupling element (12), specifically the toothed segment (14), can be moved radially outwards against a restoring force of a restoring element (16), in particular a ring spring, into a coupling position in which it engages in the mating toothing (15).

6. Manual metering device (1) according to one of the preceding claims, **characterized in that** the volume adjustment element (8) comprises a sleeve (17) which, at an actuating end, has an insertion opening (18) for a coupling pin (19) of the coupling (9), wherein the at least one coupling element (12) is movable into its coupling position on the mating coupling element (13) by insertion of the coupling pin (19) into the insertion opening (18) against the restoring force of one or the restoring element (16) and can be fixed there, preferably wherein the at least one coupling element (12) has an extension (22) and the sleeve (17) has at least one opening (21) for the at least one coupling element (12), wherein the extension (22) extends through the opening (21) into the interior of the sleeve (17), and/or wherein the sleeve (17) and/or the at least one coupling element (12) has a guide groove (23) for accommodating the restoring element (16).

7. Manual metering device (1) according to claim 6, **characterized in that** the coupling pin (19) has, on its upper side facing away from the insertion opening (18), a pressure surface (24) for actuating the volume adjustment element (8), preferably for triggering the dispensing mechanism (2).

8. Manual metering device (1) according to one of the preceding claims, **characterized in that** the volume adjustment mechanism (3) has a spindle (25) with a thread (26), the dispensing mechanism (2) has a plunger (27) which is movable in a cylinder (28) of the manual metering device (1), and the volume adjustment element (8) has a mating thread (29) that matches the thread (26), wherein the spindle (25) is connected to the volume adjustment element (8) via the thread (26) and the mating thread (29) and the spindle (25) is connected to the plunger (27) so that when the volume adjustment element (8) is turned, a screw connection depth between the volume adjustment element (8) and spindle (25) and a plunging depth of the plunger (27) into the cylinder (28) can be varied, preferably wherein the spindle (25) is mounted in a rotationally fixed and axially displaceable manner in one or the housing (10) of the manual metering device (1).

9. Manual metering device (1) according to one of the preceding claims, **characterized in that** the operating element (5), in particular the indicator adjustment element (7), can be moved out of a locked initial position into a volume adjustment position, wherein, in the locked initial position, a volume adjustment is blocked and the dispensing mechanism (2) can be actuated by means of the volume adjustment element (8), and wherein the volume adjustment mechanism (3) and/or the volume indicator (4) can be actuated in the volume adjustment position.

10. Manual metering device (1) according to one of the preceding claims, **characterized in that** the mating coupling element (13), in particular the mating toothing (15), has a greater axial extension than the at least one coupling element (12) so that the volume adjustment element (8) can be displaced axially with the at least one coupling element (12) for the purpose of operating the dispensing mechanism (2) relative to the indicator adjustment element (7) without the coupling (9) being released.

11. Manual metering device (1) according to one of the preceding claims, **characterized in that** the volume adjustment element (8) and the indicator adjustment element (7) can be rotated relative to one another when the coupling (9) is released.

12. Manual metering device (1) according to one of the preceding claims, **characterized in that** a gear mechanism (30), in particular a single-stage or multistage planetary gear mechanism, is interposed between the indicator adjustment element (7) and the volume indicator (4), in particular between the indicator adjustment element (7) and a mechanical counter (31) of the volume indicator (4).

13. Manual metering device (1) according to one of the preceding claims, **characterized in that** the manual metering device (1) has an ejection mechanism (33) for ejecting a pipette tip which is pushed onto a free shaft end (34) of the manual metering device (1), preferably wherein the ejection mechanism (33) is actuatable by the indicator adjustment element (7), in particular by axially displacing the indicator adjustment element (7) from a starting position into an ejection position.

## Revendications

1. Dispositif de dosage manuel (1), en particulier pipette, avec un mécanisme de distribution (2) pour distribuer un volume de fluide défini, en particulier un volume de liquide, avec un mécanisme de réglage de volume (3) pour régler un volume de distribution, avec un indicateur de volume (4) afficher un volume de distribution réglé et avec un élément de commande (5) pour commander le mécanisme de réglage de volume (3), l'élément de commande (5) comprenant un élément de réglage d'indication (7) relié à l'indicateur de volume (4) et un élément de réglage de volume (8) relié au mécanisme de réglage de volume (3), l'élément de réglage d'indication (7) et l'élément de réglage de volume (8) étant reliés l'un à l'autre par le biais d'un accouplement (9) amovible, de sorte qu'un réglage de volume mène à un réglage correspondant de l'indicateur de volume et inversement, et l'élément de réglage d'indication (7) et l'élément de réglage de volume (8) étant réglables indépendamment l'un de l'autre lorsque l'accouplement (9) est détaché pour régler le dispositif de dosage manuel (1), de sorte que l'indicateur de volume (4) et le mécanisme de réglage de volume (3) sont actionnables indépendamment l'un de l'autre, **caractérisé en ce que** l'accouplement (9) est un accouplement radial à engagement positif, qui comprend au moins un élément d'accouplement (12) et au moins un élément d'accouplement antagoniste (13), l'au moins un élément d'accouplement (12) étant disposé sur l'élément de réglage de volume (8) et l'au moins un élément d'accouplement antagoniste (13) étant disposé sur l'élément de réglage d'indication (7), et l'au moins un élément d'accouplement (12) étant un segment denté (14) et l'élément d'accouplement antagoniste (13) étant une denture antagoniste (15) adaptée au segment denté (14).

2. Dispositif de dosage manuel (1) selon la revendication 1, en ce que le dispositif de dosage manuel (1) présente un boîtier (10) dans lequel sont disposés au moins le mécanisme de distribution (2) et le mécanisme de réglage de volume (3).

3. Dispositif de dosage manuel (1) selon la revendication 1 ou 2, **caractérisé en ce que** l'élément de réglage de volume (8) est conçu pour actionner le mécanisme de distribution (2), en particulier **en ce que** l'élément de réglage de volume (8) est un bouton-poussoir rotatif, un mouvement de rotation du bouton-poussoir pour régler le volume de fluide à distribuer étant transmissible au mécanisme de réglage de volume (3) et un mouvement axial, en particulier un mouvement de pression, du bouton-poussoir pour distribuer un volume de fluide préréglé étant transmissible au mécanisme de distribution (2).

4. Dispositif de dosage manuel (1) selon l'une des revendications précédentes, **caractérisé en ce que** l'élément de réglage d'indication (7) est conçu comme une roue de réglage d'indication, de préférence la roue de réglage d'indication formant un passage (11) pour l'élément de réglage de volume (8) conçu de préférence comme un bouton-poussoir rotatif, dans lequel l'élément de réglage de volume (8) est guidé et disposé.

5. Dispositif de dosage manuel (1) selon l'une des revendications précédentes, **caractérisé en ce que** la denture antagoniste (15) est une denture intérieure, et/ou **en ce que** l'élément d'accouplement (12), à savoir le segment denté (14), est déplaçable radialement vers l'extérieur contre une force de rappel d'un élément de rappel (16), en particulier d'un ressort annulaire, dans une position d'accouplement dans laquelle il s'engage dans la denture antagoniste (15).

6. Dispositif de dosage manuel (1) selon l'une des revendications précédentes, **caractérisé en ce que** l'élément de réglage de volume (8) comprend une douille (17) qui présente à une extrémité d'actionnement une ouverture d'insertion (18) pour une broche d'accouplement (19) de l'accouplement (9), l'au moins un élément d'accouplement (12) étant déplaçable dans sa position d'accouplement sur l'élément d'accouplement antagoniste (13) et y fixable par insertion de la broche d'accouplement (19) dans l'ouverture d'insertion (18) contre la force de rappel d'un ou de l'élément de rappel (16), de préférence, l'au moins un élément d'accouplement (12) présentant un prolongement (22) et la douille (17) présentant au moins une ouverture (21) pour l'au moins un élément d'accouplement (12), le prolongement (22) pénétrant à l'intérieur de la douille (17) à travers l'ouverture (21), et/ou la douille (17) et/ou l'au moins un élément d'accouplement (12) présentant une rainure de guidage (23) pour recevoir l'élément de rappel (16).

7. Dispositif de dosage manuel (1) selon la revendication 6, **caractérisé en ce que** la tige d'accouplement (19) présente, sur sa face supérieure opposée à l'ouverture d'insertion (18), une surface de pression (24) pour actionner l'élément de réglage de volume (8), de préférence pour déclencher le mécanisme de distribution (2).

8. Dispositif de dosage manuel (1) selon l'une des revendications précédentes, **caractérisé en ce que** le mécanisme de réglage de volume (3) présente une broche (25) avec un filetage (26), le mécanisme de distribution (2) présente un piston (27) qui est mobile dans un cylindre (28) du dispositif de dosage manuel (1), et l'élément de réglage de volume (8) présente un contre-filetage (29) adapté au filetage (26), la broche (25) étant reliée à l'élément de réglage de volume (8) par le filetage (26) et le contre-filetage (29) et la broche (25) étant reliés au piston (27), de sorte que lors d'une rotation de l'élément de réglage de volume (8), une profondeur de vissage entre l'élément de réglage de volume (8) et la broche (25) et une profondeur d'immersion du piston (27) dans le cylindre (28) sont modifiables, de préférence la broche (25) étant montée solidaire en rotation et mobile axialement dans un ou dans le boîtier (10) du dispositif de dosage manuel (1).

9. Dispositif de dosage manuel (1) selon l'une des revendications précédentes, **caractérisé en ce que** l'élément de commande (5), en particulier l'élément de réglage d'indication (7), est déplaçable d'une position initiale bloquée dans une position de réglage de volume, un réglage de volume étant empêché dans la position initiale bloquée et le mécanisme de distribution (2) étant actionnable avec l'élément de réglage du volume (8), et le mécanisme de réglage de volume (3) et/ou l'indicateur de volume (4) étant actionnables dans la position de réglage de volume.

10. Dispositif de dosage manuel (1) selon l'une des revendications précédentes, **caractérisé en ce que** l'élément d'accouplement antagoniste (13), en particulier la denture antagoniste (15), présente une extension axiale plus grande que l'au moins un élément d'accouplement (12), de sorte que l'élément de réglage de volume (8) avec l'au moins un élément d'accouplement (12) est déplaçable axialement par rapport à l'élément de réglage d'indication (7) pour actionner le mécanisme de distribution (2), sans que l'accouplement (9) ne soit détaché.

11. Dispositif de dosage manuel (1) selon l'une des revendications précédentes, **caractérisé en ce que** l'élément de réglage de volume (8) et l'élément de réglage d'indication (7) sont tournables l'un par rapport à l'autre lorsque l'accouplement (9) est détaché.

12. Dispositif de dosage manuel (1) selon l'une des revendications précédentes, **caractérisé en ce qu'**un engrenage (30), en particulier un engrenage planétaire à un ou plusieurs étages, est intercalé entre l'élément de réglage d'indication (7) et l'indicateur de volume (4), en particulier entre l'élément de réglage d'indication (7) et un compteur mécanique (31) de l'indicateur de volume (4).

13. Dispositif de dosage manuel (1) selon l'une des revendications précédentes, **caractérisé en ce que** le dispositif de dosage manuel (1) présente un mécanisme d'éjection (33) pour éjecter une pointe de pipette enfichée sur une extrémité de tige libre (34) du dispositif de dosage manuel (1), de préférence le mécanisme d'éjection (33) étant actionnable avec l'élément de réglage d'indication (7), en particulier en déplaçant axialement l'élément de réglage d'indication (7) d'une position initiale à une position d'éjection.
